# EUROPÄISCHE PATENTSCHRIFT

(11) **EP 2 337 914 B1**
(45) Veröffentlichungstag und Bekanntmachung des Hinweises auf die Patenterteilung: **12.02.2014**
(21) Anmeldenummer: 09744628.0
(22) Anmeldetag: 16.10.2009
(51) Int. Cl.: E05B 65/12, E05B 65/20

(54) **TÜRAUSSENGRIFF, INSBESONDERE FÜR FAHRZEUGE**
EXTERIOR DOOR HANDLE, PARTICULARLY FOR VEHICLES
POIGNÉE EXTÉRIEURE DE PORTE, EN PARTICULIER POUR VÉHICULES

(30) Priorität: 22.10.2008 DE 102008052675
(43) Veröffentlichungstag der Anmeldung: 29.06.2011
(73) Patentinhaber: Huf Hülsbeck & Fürst GmbH & Co. KG, 42551 Velbert (DE)
(72) Erfinder: BRAUNER, Christof, 45130 Essen (DE); SANDER, Paetrik, 42555 Velbert (DE); HELLER, Norbert, 41749 Viersen (DE); RÖHRING, Mirko, 45257 Essen (DE); MÜLLER, Dirk, 45359 Essen (DE); LENNHOFF, Ralf, 58093 Hagen (DE); CHRISTENSEN, Mario, 45470 Mülheim (DE); TEUBER, Markus, 41236 Mönchengladbach (DE); BRESSER, Christian, 42799 Leichlingen (DE)
(86) Internationale Anmeldenummer: PCT/EP2009/007580
(87) Internationale Veröffentlichungsnummer: WO 2010/046113

(56) Entgegenhaltungen:
- EP-A2- 1 050 640
- DE-A1- 19 803 871
- DE-A1- 19 825 708
- DE-A1- 19 929 022
- DE-A1-102007 016 970

## Beschreibung

Die Erfindung betrifft eine Vorrichtung der im Oberbegriff des Anspruchs 1 angegebenen Art. Solche Vorrichtungen finden insbesondere bei Fahrzeugen Verwendung, um im Crashfall ein durch die beim Crash entstehenden Impulse hervorgerufenes unbeabsichtigtes Öffnen der Fahrzeugtür zu vermeiden. Öffnet sich die Fahrzeugtür unbeabsichtigt, so kann es passieren, dass Fahrzeuginsassen oder Gegenstände aus dem Fahrzeug herausgeschleudert werden. Um dies Öffnen zu vermeiden, werden seit Längerem sogenannte Crashsperren eingesetzt, welche im Crashfall Teile der Türmechanik blockieren sollen, um ein ungewolltes Öffnen der Tür zu vermeiden.

Ein Beispiel für eine Crashsperre zeigt die EP 1 050 640 A 2. Hier wird im Crashfall ein schwenkbarer Hebel ausgelenkt, der dann den Umlenkhebel der Handhabe des Türaußengriffs blockiert, so dass die Handhabe durch die beim Crash frei werdenden Kräfte nicht betätigt wird. Nachteilig bei dieser Anordnung ist jedoch, dass einerseits nur die Kräfte bei einem Crash in genau einer Richtung aufgenommen werden können, beispielsweise bei einem seitlichen Aufprall. Erfolgt der Crash aus einer anderen Richtung, z.B. von hinten, von vorne oder auch schräg, so kann es sein, dass die Crashsperre nicht zuverlässig arbeitet. Andererseits werden bei einem Crash sämtliche Fahrzeugteile durch die frei werdenden Kräfte in Schwingung versetzt. Das Sperrglied und die Handhabe schwingen dabei nicht unbedingt mit der gleichen Frequenz, so dass es passieren kann, dass das Sperrglied zurückschwingt und die Handhabe freigibt, während die Handhabe selbst bzw. der zugehörige Umlenkhebel in Öffnungsrichtung verschwenkt wird. In diesem Fall kann es dann trotzdem zu dem unbeabsichtigten Öffnen der Fahrzeugtür kommen.

Aufgabe der Erfindung ist es daher, die vorgenannten Nachteile zu vermeiden und einen Türaußengriff zu schaffen, der einerseits erst dann eine Betätigung der Tür zulässt, wenn die durch den Crash verursachten Schwingungen abgeklungen sind und der andererseits so flexibel konstruierbar bzw. einsetzbar ist, dass je nach Bedarf ein Öffnen der Tür bei einem Crash auch aus unterschiedlichen Richtungen gesperrt wird. Diese Aufgabe wird durch die kennzeichnenden Merkmale des Anspruchs 1 gelöst, denen folgende besondere Bedeutung zukommt.

Das Sperrglied ist zumindest bereichsweise magnetisch oder magnetisierbar. Außerdem ist ein magnetisches oder magnetisierbares Element vorgesehen, welches im Folgenden Magnetelement genannt werden wird. Im Normalfall befindet sich das Magnetelement in seiner Ruheposition, in welcher das Sperrglied durch die magnetische Anziehungskraft zwischen Sperrglied und Magnetelement in seiner Freigabelage verbleibt und die Tür geöffnet werden kann. Im Crashfall hingegen wird das Magnetelement durch die Trägheit seiner Masse aus seiner Ruheposition ausgelenkt und in seine Auslenkposition verbracht. Die durch den Crash freiwerdenden Kräfte überwinden hierbei die magnetische Anziehungskraft. Dadurch, dass das Magnetelement in der Auslenkposition weiter vom Sperrglied entfernt ist, wird die magnetische Anziehungskraft zwischen dem Magnetelement und dem Sperrglied so verringert, dass das Sperrglied in seine Sperrlage gelangt und dort ein Öffnen des Schlosses blockiert.

Durch die Wahl der Masse des Magnetelements und die Länge des vom Magnetelement zurückzulegenden Weges, kann die Zeit, in welcher das Magnetelement im Crashfall in seiner Auslenkposition und damit das Sperrglied in seiner Sperrlage verbleibt, beeinflusst werden. Somit kann individuell - je nach Fahrzeugtyp und Anwendungsfall - ausgewählt werden ab wann eine normale Betätigung der Handhabe wieder möglich ist. Hierdurch ist die Erfindung sehr flexibel für die verschiedensten Bereiche einsetzbar.

Besonders vorteilhaft ist es, wenn nach Abklingen der auf das Fahrzeug durch den Crash einwirkenden Kräfte das Magnetelement wieder in seine Ruheposition kommt, da dann die Fahrzeugtür wieder geöffnet werden kann, um beispielsweise im Fahrzeug befindliche Personen befreien zu können.

Bevorzugterweise ist das Sperrglied in einer Halterung angeordnet und in Richtung seiner Sperrlage federbelastet. Hierbei sollte die magnetische Anziehungskraft zwischen Sperrglied und Magnetelement in der Ruheposition des Magnetelementes größer als die Federkraft sein, während in der Auslenkposition des Magnetelementes die Federkraft größer als die magnetische Anziehungskraft ist. Hierdurch wird sichergestellt, dass das Sperrglied bei ausgelenktem Magnetelement in seine Sperrlage verbracht wird, wenn das Magnetelement jedoch in Ruhelage ist, das Sperrglied in Freigabelage überführt wird. Eine geordnete Bewegung der Sperrglieds ist so sichergestellt.

Um das Sperrglied bereichsweise magnetisch zu gestalten, wird in einer bevorzugten Ausführungsform vorgeschlagen, einen Permanentmagneten am Sperrglied in seinem dem Magnetelement zugewandten Bereich anzuordnen. Dies ist kostengünstiger als das gesamte Sperrglied aus magnetischem Material vorzusehen. Außerdem kann so die Polarität des Sperrgliedes festgelegt werden, was bei dem Magnetelement, je nach seiner geometrischen Ausgestaltung, nicht unbedingt gegeben ist.

Vorteilhafterweise ist das Magnetelement in einem Gehäuse angeordnet. Hierdurch wird das Magnetelement sicher gehaltert und auch vor Verschmutzungen geschützt. Das Gehäuse kann dabei so ausgebildet sein, dass sich keine Feuchtigkeit ansammeln kann. Hierdurch wird eine freie Beweglichkeit des Magnetelementes sichergestellt. Ggf. ist es auch ausreichend, das Gehäuse so einzubauen, dass Feuchtigkeit durch die Schwerkraft ablaufen kann.

Weiterhin bevorzugt ist es, Positionierungsmittel vorzusehen, welche dazu dienen, das Magnetelement nach erfolgter Auslenkung aus der Auslenkposition wieder in die Ruheposition zurückzuführen. Somit kann die Fahrzeugtür nach einem erfolgten Crash wieder geöffnet werden, um beispielsweise Kinder oder Verletzte bzw. eingeklemmte Personen aus dem Fahrzeuginneren zu befreien. Als Positionierungsmittel bieten sich beispielsweise Federn an, die am Magnetelement oder auch am Gehäuse angeordnet sein können. Ist das Magnetelement im Gehäuse relativ frei beweglich, kann das Gehäuse auch spezielle Konturen aufweisen, durch welche das Magnetelement wieder in seine Ruheposition zurückgeführt wird. Dies ist insbesondere auch dann wichtig, wenn das Fahrzeug nach erfolgtem Crash auf dem Dach liegt.

Um ein Sperren der Fahrzeugtür zu vermeiden, wenn beispielsweise das Fahrzeug schräg oder an einem Hang geparkt wird, können Haltemittel für das Magnetelement vorgesehen sein, so dass eine Auslenkkraft von zu definierender Größe vorhanden sein muss, um eine Auslenkung des Magnetelementes zu erreichen. Hier kann durch Anpassung des Haltemittels sowie der Stärke der Magnetkräfte die Größe der Auslenkkraft festgelegt werden.

Das Magnetelement selbst kann unterschiedlichste Ausgestaltungen haben. So kann es beispielsweise kugelförmig oder auch scheibenförmig ausgebildet sein. So kann sich dann das Magnetelement bei Einwirkung der Auslenkkraft auf einer vorgegebenen Linie oder auch auf einer vorgegebenen Ebene bewegen. Dies ist davon abhängig, welche Freiheitsgrade bei der Bewegung dem Magnetelement gelassen werden. Ist die Linie bzw. die Ebene gekrümmt, ist es günstig, das Magnetelement, bei scheibenförmiger Ausgestaltung, an diese Krümmung anzupassen. Dies kann beispielsweise dadurch geschehen, dass die Kontur der Auflageseite des Magnetelements an die Krümmung der Linie bzw. Ebene angepasst ist. Besonders vorteilhaft ist es, wenn man für ein scheibenförmiges Magnetelement ein Gehäuse vorsieht, welches in etwa die Form von zwei konzentrischen Halbkugeln bzw. Halbkreisen aufweist. Das Magnetelement sollte dann mit seiner Grund- und seiner Deckelfläche den Krümmungsradien dieser beiden Kugeln bzw. Kreise angepasst sein, so dass es sich in dem Hohlraum des Gehäuses frei bewegen kann. Hierbei können am Gehäuse noch die bereits erwähnten Positionierungsmittel, beispielsweise in Form von Federn vorgesehen sein, um das Magnetelement wieder in seine Ruheposition zu bringen. Selbstverständlich ist es auch möglich, das Gehäuse anders gekrümmt, beispielsweise parabelförmig vorzusehen.

Bei einem kugelförmigen Magnetelement ist es vorteilhaft, dieses im einem Gehäuse zu lagern, welches in etwa die Form eines zylinderförmigen Bechers, insbesondere mit leicht trichterförmigem, oder leicht gewölbtem Boden aufweist. Auch hier kann das Magnetelement bei einem Crash aus jeder beliebigen Richtung ausgelenkt werden, so dass die Fahrzeugtür sich nicht ungewollt öffnet. Gerade auch bei einer solchen Kugel kann im Gehäuse ein Haltemittel vorgesehen sein, beispielsweise in Form einer Vertiefung oder Phase im Bereich der Ruheposition des Magnetelementes.

Eine weitere Möglichkeit besteht darin, das Magnetelement als Pendel auszubilden. Es kann dann beispielsweise am Gehäusedeckel gelagert werden und lässt sich ebenfalls so ausgestalten, dass bei einem Crash aus einer beliebigen Richtung das Sperrglied in seine Sperrlage verbracht wird, da das Pendel ausgelenkt wird. Wird die Pendelmasse beispielsweise über ein Feder gelagert, so kann diese Feder gleichzeitig als Haltemittel und als Positionierungsmittel dienen, da sie einerseits bestrebt ist, die Pendelmasse wieder in die Ruheposition zurückzubewegen und andererseits gegen die Haltekraft der Feder angearbeitet werden muss, um das Pendel auszulenken. Die Pendelmasse selbst kann hierbei selbstverständlich auch als Kugel oder Scheibe ausgebildet sein, kann jedoch auch jede beliebige andere Ausgestaltung annehmen.

Das Sperrglied selbst kann in seiner Sperrlage an irgendeinem beweglichen Teil des Türaußengriffs, des Schlosses oder der Tür selbst angreifen. Besonders bewährt haben sich hierbei insbesondere die Handhabe, der Umlenkhebel der Handhabe, der Massenausgleichshebel, die Schwinge oder auch ein Bowdenzug, der beispielsweise die Bewegung der Handhabe auf das Schloss überträgt oder auch ein Hebel der Schlossmechanik.

Das Sperrglied kann so ausgebildet sein, dass es eine rein translatorische Bewegung zwischen Ruhelage und Sperrlage vollführt. Es ist jedoch auch möglich, das Sperrglied schwenkbar zu lagern.

Als Federn für eine Federbelastung des Sperrgliedes kommen auch wieder die unterschiedlichsten Arten in Betracht, beispielsweise Schraubenfedern oder Tellerfedern bei rein tranlatorischer Bewegung, aber auch Schenkelfedern bei Schwenkbewegungen. Ebenfalls ist es möglich, die Feder aus Schaumstoff oder Gummi vorzusehen. Die Feder kann auch mit dem Sperrglied oder mit seiner Halterung einteilig ausgebildet werden.

Das Sperrglied und/oder das Magnetelement können ganz oder teilweise als Permanentmagnet ausgebildet werden. Es ist jedoch auch denkbar, als Material magnetisierbares Metall und/oder magnetisierbaren Kunststoff zu wählen oder den Bauteil mit einer magnetischen bzw. magnetisierbaren Beschichtung zu versehen.

Das Magnetelement und das Sperrglied können so ausgebildet sein, dass ein Öffnen der Tür nur bei Crashimpulsen aus einer oder aus wenigen ausgewählten Richtungen gesperrt wird. Es ist aber auch möglich, die Bauteile so auszubilden, dass ein Öffnen der Tür aus jeder beliebigen Crashrichtung gesperrt wird. Selbstverständlich ist es auch möglich, mehrere Baugruppen von Sperrglied und zugehörigem Magnetelement vorzusehen, die an einem Türaußengriff angeordnet sind. Dies könnte beispielsweise dann der Fall sein, wenn die Baugruppe nur Crashimpulse aus einer oder wenigen Richtungen aufnimmt, um so mehr Crashrichtungen abzudecken. Es ist jedoch selbstverständlich auch möglich, mehrere Sperrglieder mit zugehörigen Magnetelementen vorzusehen, um auf verschiedene bewegliche Teile einwirken zu können und diese somit zu sperren.

Weitere Vorteile und Ausführungsformen der Erfindung ergeben sich aus den Unteransprüchen, der nachfolgenden Beschreibung sowie den Zeichnungen. In den Figuren ist die Erfindung in mehreren Ausführungsbeispielen dargestellt. Es zeigen:
- Fig. 1: eine erste bevorzugte Ausführungsform der Erfindung mit Sperrglied in Freigabelage,
- Fig. 2: die Ausführungsform aus Fig. 1 mit Sperrglied in Sperrlage,
- Fig. 3: eine weitere Ausführungsform der Erfindung mit Sperrglied in Sperrlage,
- Fig. 4: noch eine Ausführungsform der Erfindung mit Sperrglied in Freigabelage,
- Fig. 5: eine Möglichkeit der Halterung eines Magnetelements mit Hilfe von Positionierungsmitteln.

Fig. 1 zeigt eine erfindungsgemäße Vorrichtung mit Sperrglied 10 und Magnetelement 20. Das Magnetelement 20 befindet sich in seiner Ruheposition 21.1, wodurch das Sperrglied 10 durch Magnetkräfte 40 entgegen der Federkraft 14 in seiner Freigabelage 11.1 verbleibt. Die Federbelastung 14 wird durch die Feder 13 und die Halterung 12 des Sperrgliedes 10 hervorgerufen und wirkt in Richtung 14 der Sperrlage 11.2.

Das Magnetelement 20 ist in einem Gehäuse 22 gelagert, welches als etwa zylinderförmiger Becher ausgebildet ist und einen gewölbten Boden 23 aufweist. Des Weiteren ist im Boden 23 ein Haltemittel 25 vorgesehen. Dieses Haltemittel 25 ist in Form einer Ausnehmung ausgebildet, mit welcher das kugelförmige Magnetelement 20 in seiner Ruheposition 21.1 zusammenwirkt.

Fig. 2 zeigt nunmehr die Ausführungsform der Erfindung aus Fig. 1 unmittelbar nach erfolgtem Crash. Das kugelförmige Magnetelement 20 ist durch den Aufprall in die Richtung 41 ausgelenkt worden und befindet sich somit seiner Auslenkposition 21.2. Da durch die Entfernung zwischen Sperrglied 10 und Magnetelement 20 die Magnetkräfte 40 nachgelassen haben, wird das Sperrglied 10 durch die Federkraft 14 in seine Sperrlage 11.2 gedrückt. Hier wirkt das Sperrglied 10 mit dem beweglichen Teil 30 zusammen, bei welchem es sich hier beispielsweise um einen Umlenkhebel handeln kann oder aber auch um ein anderes der bereits vorgenannten beweglichen Teile 30.

Fig. 3 zeigt eine weitere Ausführungsform der Erfindung. Das Magnetelement 20 ist hier scheiben- bzw. bolzenförmig. Auch hier hat ein Crash das Magnetelement 20 in seine Auslenkposition 21.2 gebracht. Das Sperrglied 10 ist somit in seiner Sperrlage 11.2. Am Gehäuse 22 des Magnetelementes 20 sind hier noch Positionierungsmittel 24 in Form von Federn vorgesehen. Diese bringen das Magnetelement 20, nachdem die durch den Crash verursachten Impulse nachgelassen haben, wieder schneller in seine Ruheposition 21.2 zurück.

Eine Ausführungsform mit scheibenförmigem Magnetelement 20 sowie mit einem Gehäuse 22 in Form von zwei konzentrischen Halbkugeln zeigt Fig. 4. Auch hier sind wieder Positionierungsmittel 24 in Form von Federn vorgesehen, welche hier jedoch nur am Gehäuse 22 und nicht, wie in Fig. 3, auch am Magnetelement 20 angeordnet sind. Das Magnetelement 20 befindet sich hier wiederum in seiner Ruheposition 21.1, wodurch auch das Sperrglied 10 sich in seiner Freigabelage 11.1 befindet. Wird durch einen Crash das Magnetelement 20 ausgelenkt, so wird das Sperrglied 10 in seine Sperrlage 11.2 überführt. Bei einer Auslenkung des Magnetelementes 20 bewegt sich dieses entlang der Ebene 26, welche von der äußeren Gehäuseschale gebildet wird. Das Magnetelement 20 ist dabei seiner Außenkontur nach der Krümmung 27 der Ebene 26 angepasst, um ein einfaches und leichtes Gleiten des Magnetelementes 20 zu ermöglichen.

Selbstverständlich ist es bei den dargestellten Fig. 1 bis 4 möglich, sie auch in anderer Position einzubauen, beispielsweise in einer im Vergleich zur Darstellung um 180° gedrehten Position.

Fig. 5 wiederum zeigt ein scheiben- oder kugelförmiges Magnetelement 20, welches durch drei Positionierungsmittel 24 in seiner Ruheposition gehaltert wird. Die Positionierungsmittel 24 sind als Federn ausgebildet. Beispielsweise könnte so das Magnetelement 20 aus Fig. 4 auch in seinem Gehäuse 22 gehaltert werden.

Abschließend sei noch darauf hingewiesen, dass die hier dargestellten Ausführungsformen lediglich beispielsweise Verwirklichungen der Erfindung sind. Diese ist nicht darauf beschränkt. Es sind vielmehr noch Abwandlungen und Abänderungen möglich.

### Bezugszeichenliste:

- 10: Sperrglied
- 11.1: Freigabelage von 10
- 11.2: Sperrlage von 10
- 12: Halterung
- 13: Feder an 10
- 14: Federkraft
- 15: Permanentmagnet an 10
- 20: Magnetelement
- 21.1: Ruheposition von 20
- 21.2: Auslenkposition von 20
- 22: Gehäuse
- 23: Boden von 22
- 24: Positionierungsmittel
- 25: Haltemittel
- 26: Ebene
- 27: Krümmung von 26
- 28: Deckel von 22
- 30: Beweglicher Teil
- 40: Richtung der magnetischen Anziehungskraft
- 41: Richtung der Auslenkung von 20 im Crashfall (Beispiel)

## Patentansprüche

1. Türaußengriff, insbesondere für Fahrzeuge,
mit einer manuell betätigbaren Handhabe, welche bei Betätigung auf ein in der Tür befindliches Schloss einwirken kann,
und mit einem Sperrglied (10), das sich zwar normalerweise in seiner unwirksamen Freigabelage (11.1) befindet und dabei über die Handhabe das Schloss betätigbar macht,
das aber im Crashfall in eine wirksame Sperrlage (11.2) gelangt und dadurch ein Öffnen des Schlosses blockiert,
**dadurch gekennzeichnet,**
**dass** ein magnetisches oder magnetisierbares Element (Magnetelement 20) vorgesehen ist, wobei das Sperrglied (10) ebenfalls zumindest bereichsweise magnetisch oder magnetisierbar ist
und **dass** im Normalfall das Magnetelement (20) sich in seiner Ruheposition (21.1) befindet, in welcher durch die magnetische Anziehungskraft (40) zwischen dem Sperrglied (10) und dem Magnetelement (20) das Sperrglied (10) in seiner Freigabelage (11.1) verbleibt,
während im Crashfall das Magnetelement (20) durch die Trägheit seiner Masse aus seiner Ruheposition (21.1) in seine Auslenkposition (21.2) gebracht wird in welcher die magnetische Anziehungskraft (40) zwischen dem Sperrglied (10) und dem Magnetelement (20) durch die Entfernung zwischen diesen so verringert ist, dass das Sperrglied (10) in seine Sperrlage (11.2) gelangt und ein Öffnen des Schlosses blockiert.

2. Türaußengriff nach Anspruch 1, **dadurch gekennzeichnet, dass** das Sperrglied (10) in einer Halterung (12) angeordnet und in Richtung (14) seiner Sperrlage (11.2) federbelastet (13) ist, wobei die magnetische Anziehungskraft (40) zwischen Sperrglied (10) und Magnetelement (20) in der Ruheposition (21.1) des Magnetelementes (20) größer als die Federkraft (14) ist, während in der Auslenkposition (21.2) des Magnetelementes (20) die Federkraft (14) größer als die magnetische Anziehungskraft (40) ist.

3. Türaußengriff nach Anspruch 2, **dadurch gekennzeichnet, dass** als Feder (13) eine Schraubenfeder, Tellerfeder, ein Schaumstoff oder ein Gummi wirkt und/oder dass die Feder (13) mit dem Sperrglied (10) und/oder seiner Halterung (12) einteilig ausgebildet ist.

4. Türaußengriff nach einem der Ansprüche 1 bis 3, **dadurch gekennzeichnet, dass** das Sperrglied (10) in seinem dem Magnetelement (20) zugewandten Bereich einen Permanentmagneten (15) aufweist.

5. Türaußengriff nach einem der Ansprüche 1 bis 4, **dadurch gekennzeichnet, dass** das Magnetelement (20) in einem Gehäuse (22) angeordnet ist.

6. Türaußengriff nach Anspruch 5, **dadurch gekennzeichnet, dass** das Gehäuse (22) so ausgebildet bzw. angeordnet ist, dass sich keine Feuchtigkeit im Gehäuse (22) sammeln kann.

7. Türaußengriff nach einem der Ansprüche 1 bis 6, **dadurch gekennzeichnet, dass** das Magnetelement (20) und/oder das Gehäuse (22) Positionierungsmittel (24) aufweist, durch welche das Magnetelement (20) nach einer erfolgten Auslenkung (41) in seine Ruheposition (21.1) zurückführbar ist, wobei die Positionierungsmittel (24) insbesondere Federn und/oder spezielle Gehäusekonturen umfassen.

8. Türaußengriff nach einem der Ansprüche 1 bis 7, **dadurch gekennzeichnet, dass** das Magnetelement (20) und/oder das Gehäuse (22) Haltemittel (25) aufweist, durch welche das Magnetelement (20) in seiner Ruheposition (21.1) gehalten wird, solange nicht eine Auslenkkraft (41) von definierter Größe auf das Magnetelement (20) einwirkt.

9. Türaußengriff nach einem der Ansprüche 1 bis 8, **dadurch gekennzeichnet, dass** das Magnetelement (20) kugelförmig und insbesondere in einem Gehäuse (22) lagerbar ist, welches in etwa die Form eines zylinderförmigen Bechers, bevorzugt mit trichterförmigem oder gewölbtem Boden (23) aufweist.

10. Türaußengriff nach einem der Ansprüche 1 bis 8, **dadurch gekennzeichnet, dass** das Magnetelement (20) scheibenförmig ist

11. Türaußengriff nach einem der Ansprüche 1 bis 10, **dadurch gekennzeichnet, dass** das Magnetelement (20) sich bei Einwirkung einer Auslenkkraft (41) auf einer vorgegebenen Linie oder Ebene (26) bewegt.

12. Türaußengriff nach Anspruch 11, **dadurch gekennzeichnet, dass** die Linie bzw. die Ebene (26) gekrümmt (27) ist und dass das Magnetelement (20) an die Krümmung (27) der Linie bzw. Ebene (26) angepasst ist.

13. Türaußengriff nach einem der Ansprüche 1 bis 12, **dadurch gekennzeichnet, dass** das Magnetelement (20) als Pendel ausgebildet ist, welches insbesondere am Deckel (28) des Gehäuses (22) gelagert ist.

14. Türaußengriff nach einem der Ansprüche 1 bis 13, **dadurch gekennzeichnet, dass** das Sperrglied (10) in seiner Sperrlage (11.1) an einem beweglichen Teil (30) des Türaußengriffs, des Schlosses und/oder der Tür angreift, insbesondere an der Handhabe und/oder an einem Hebel der Schlossmechanik und/oder an einem Bowdenzug und/oder an einem Umlenkhebel und/oder an einem Massenausgleichshebel und/oder an der Schwinge.

15. Türaußengriff nach einem der Ansprüche 1 bis 14, **dadurch gekennzeichnet, dass** das Sperrglied (10) und/oder das Magnetelement (20) ganz oder bereichsweise als Permanentmagnet oder aus magnetisierbarem Metall und/oder Kunststoff ausgebildet sind oder eine magnetische bzw. magnetisierbare Beschichtung aufweisen.

16. Türaußengriff nach einem der Ansprüche 1 bis 15, **dadurch gekennzeichnet, dass** mehrere Sperrglieder (10) mit zugehörigen Magnetelementen (20) an einem Türaußengriff angeordnet sind um verschieden Richtungen des Crashes abzudecken und/oder verschiedene bewegliche Teile (30) zu sperren.

## Claims

1. Exterior door handle, particularly for vehicles,
with a manually operable handle that can act on a lock situated in the door upon actuation,
and with a blocking member (10) which is normally in the ineffective release position (11.1) thereof and thereby makes the lock operable via the handle,
but which may assume an effective blocking position (11.2) in the event of a collision, thus blocking opening of the lock,
**characterised in that**
a magnetic or magnetisable element (magnetic element (20) is provided, wherein at least areas of the blocking member (10) are also magnetic or magnetisable
and that in the normal case, the magnetic element (20) is in a rest position (21.1), in which the blocking member (10) remains in the release position (11.1) thereof due to the magnetic attractive force (40) between the blocking member (10) and the magnetic element (20)
whereas in the event of a collision the magnetic element (20) is moved out of the rest position (21.1) and into a deflection position (21.2) thereof by the inertia of its mass, in which deflection position the magnetic attractive force (40) between the blocking member (10) and the magnetic element (20) is reduced due to the distance therebetween to such an extent that the blocking member (10) moves to the blocking position (11.2) thereof and blocks opening of the lock.

2. External door handle according to claim 1, **characterised in that** the blocking member(10) is disposed in a holder (12) and is spring-loaded (13) in the direction (14) of the blocked position (11.2) thereof, wherein the magnetic attractive force (40) between the blocking member (10) and the magnetic element (20) in the rest position (21.1) of the magnetic element (20) is greater than the spring force (14), but in the deflection position (21.2) of the magnetic element (20) the spring force (14) is greater than the magnetic attractive force (40).

3. External door handle according to claim 2, **characterised in that** a helical spring, plate spring, a foam or a rubber functions as the spring (13), and/or that the spring (13) is constructed is integrally with the blocking member (10) and/or the holder (12) thereof.

4. External door handle according to any one of claims 1 to 3, **characterised in that** the area of the blocking member (10) closest to the magnetic element (20) comprises a permanent magnet (15).

5. External door handle according to any one of claims 1 to 4, **characterised in that** the magnetic element (20) is arranged in a housing (22).

6. External door handle according to claim 5, **characterised in that** the housing (22) is constructed and arranged such that no moisture can collect inside the housing (22).

7. External door handle according to any one of claims 1 to 6, **characterised in that** the magnetic element (20) and/or the housing (22) comprises positioning means (24) via which the magnetic element (20) can be returned to the rest position (21.1) thereof after a displacement (41) thereof, wherein the positioning means (24) particularly comprise springs and/or special housing contours.

8. External door handle according to any one of claims 1 to 7, **characterised in that** the magnetic element (20) and/or the housing (22) comprises retaining means (25) by which the magnetic element (20) is retained in the rest position (21.1) thereof unless a displacement force (41) of defined magnitude acts on the magnetic element (20).

9. External door handle according to any one of claims 1 to 8, **characterised in that** the magnetic element (20) can be spherical and in particular can be mounted in a housing (22) that is approximately in the shape of a cylindrical cup, preferably with a funnel-like or curved bottom (23).

10. External door handle according to any one of claims 1 to 8, **characterised in that** the magnetic element (20) is disc-shaped.

11. External door handle according to any one of claims 1 to 10, **characterised in that** the magnetic element (20) moves in a predetermined line or plane (26) under the effect of a displacement force (41).

12. External door handle according to claim 11, **characterised in that** the line or plane (26) is curved (27), and the magnetic element (20) is adapted to the curvature (27) of the line or plane (26).

13. External door handle according to any one of claims 1 to 12, **characterised in that** the magnetic element (20) is designed as a pendulum, which is mounted particularly on the cover (28) of the housing (22).

14. External door handle according to any one of claims 1 to 13, **characterised in that** when the blocking member (10) is in the blocking position (11.1) it engages with a movable part (30) of the external door handle, the lock and/or the door, particularly with the handle and/or a lever of the lock mechanism and/or a Bowden cable and/or a reversing lever and/or a mass balance lever and/or the rocker.

15. External door handle according to any one of claims 1 to 14, **characterised in that** the blocking member (10) and/or the magnetic element (20) is/are entirely or partially in the form of a permanent magnet or is/are made from magnetisable metal and/or plastic, or has/have a magnetic or magnetisable coating.

16. External door handle according to any one of claims 1 to 15, **characterised in that** a plurality of blocking members (10) are arranged with associated magnetic elements (20) on an external door handle in order to respond to different collision directions and/or to block different moving parts (30).

## Revendications

1. Ensemble de poignée extérieure, notamment pour véhicules automobiles,
comportant une poignée actionnable manuellement, laquelle lors de l'actionnement peut agir sur une serrure se trouvant dans la porte,
et comportant un organe de verrouillage (10), qui se trouve normalement dans sa position de déblocage (11.1) inopérante et rend ainsi la serrure actionnable par l'intermédiaire de la poignée,
mais qui en cas de collision se retrouve dans une position de verrouillage (11.2) opérante et bloque ainsi une ouverture de la serrure,
**caractérisé en ce que**
un élément magnétique ou magnétisable (élément d'aimant 20) est prévu, dans lequel l'organe de verrouillage (10) est également magnétisé ou magnétisable au moins sur des portions,
et **en ce que** dans un cas normal l'élément d'aimant (20) se trouve dans une position de repos (21.1), dans laquelle l'organe de verrouillage (10) reste dans sa position de déblocage (11.1) du fait de la force d'attraction magnétique (40) entre l'organe de verrouillage (10) et l'élément d'aimant (20),
alors que en cas de collision l'élément d'aimant (20) est amené par la portance de sa masse hors de sa position de repos (21.1) dans sa position de déviation (21.2) dans laquelle la force d'attraction magnétique (40) entre l'organe de verrouillage (10) et l'élément d'aimant (20) est diminuée par l'éloignement entre ceux-ci de telle sorte que l'organe de verrouillage (10) parvienne dans sa position de verrouillage (11.2) et bloque une ouverture de la serrure.

2. Ensemble de poignée extérieure selon la revendication 1, **caractérisé en ce que** l'organe de verrouillage (10) est disposé dans un support (12) et est contraint par ressort (13) dans la direction (14) de sa position de verrouillage (11.2), dans lequel la force d'attraction magnétique (40) entre l'organe de verrouillage (10) et l'élément d'aimant (20) est plus grande dans la position de repos (21.1) de l'élément d'aimant (20) que la force de ressort (14), alors que dans la position de déviation (21.2) de l'élément d'aimant (20) la force de ressort (14) est plus grande que la force d'attraction magnétique (40).

3. Ensemble de poignée extérieure selon la revendication 2, **caractérisé en ce que** un ressort à boudin, une rondelle-ressort, une mousse ou un caoutchouc agit comme ressort (13) et/ou **en ce que** le ressort (13) est conçu en un seul tenant avec l'organe de verrouillage (10) et/ou son support (12).

4. Ensemble de poignée extérieure selon une des revendications 1 à 3, **caractérisé en ce que** l'organe de verrouillage (10) présente un aimant permanent (15) dans sa région tournée vers l'élément d'aimant (20).

5. Ensemble de poignée extérieure selon une des revendications 1 à 4, **caractérisé en ce que** l'élément d'aimant (20) est disposé dans un logement (22).

6. Ensemble de poignée extérieure selon la revendication 5, **caractérisé en ce que** le logement (22) est conçu, respectivement disposé de telle sorte qu'aucune humidité ne puisse s'accumuler dans le logement (22).

7. Ensemble de poignée extérieure selon une des revendications 1 à 6, **caractérisé en ce que** l'élément d'aimant (20) et/ou le logement (22) présente un moyen de positionnement (24), par l'intermédiaire duquel l'élément d'aimant (20) peut être ramené dans sa position de repos (21.1) après une déviation (41) réussie, dans lequel le moyen de positionnement (24) comprend notamment des ressorts et/ou des contours de logement spéciaux.

8. Ensemble de poignée extérieure selon une des revendications 1 à 7, **caractérisé en ce que** l'élément d'aimant (20) et/ou le logement (22) présente un moyen de retenue (25), par l'intermédiaire duquel l'élément d'aimant (20) est maintenu dans sa position de repos (21.1), tant que une force de déviation (41) de grandeur définie n'agit pas sur l'élément d'aimant (20).

9. Ensemble de poignée extérieure selon une des revendications 1 à 8, **caractérisé en ce que** l'élément d'aimant (20) est de forme sphérique et peut être positionné notamment dans un logement (22), quoi présente approximativement la forme d'un gobelet cylindrique, de préférence avec une base bombée (23) ou en forme d'entonnoir.

10. Ensemble de poignée extérieure selon une des revendications 1 à 8, **caractérisé en ce que** l'élément d'aimant (20) est en forme de disque.

11. Ensemble de poignée extérieure selon une des revendications 1 à 10, **caractérisé en ce que** l'élément d'aimant (20) se déplace lors de l'action d'une force de déviation (41) sur une ligne ou un plan (26) prescrit.

12. Ensemble de poignée extérieure selon la revendication 11, **caractérisé en ce que** la ligne, respectivement le plan (26) est incurvé (27) et **en ce que** l'élément d'aimant (20) est adapté à l'incurvation (27) de la ligne ou du plan (26).

13. Ensemble de poignée extérieure selon une des revendications 1 à 12, **caractérisé en ce que** l'élément d'aimant (20) est conçu comme une pièce oscillante, qui est positionnée notamment sur le couvercle (28) du logement (22).

14. Ensemble de poignée extérieure selon une des revendications 1 à 13, **caractérisé en ce que** l'organe de verrouillage (10) dans sa position de verrouillage (11.1) vient en prise avec une partie mobile (30) de l'ensemble de poignée extérieure, de la serrure et/ou de la porte, notamment sur la poignée et/ou sur un levier du mécanisme de serrure et/ou sur un câble Bowden et/ou sur un levier de renvoi et/ou sur un levier d'équilibrage de masse et/ou sur la bielle oscillante.

15. Ensemble de poignée extérieure selon une des revendications 1 à 14, **caractérisé en ce que** l'organe de verrouillage (10) et/ou l'élément d'aimant (20) sont conçus en totalité ou en partie comme un aimant permanent ou dans un métal magnétisable et/ou plastique ou présente un revêtement magnétique, respectivement magnétisable.

16. Ensemble de poignée extérieure selon une des revendications 1 à 15, **caractérisé en ce que** plusieurs organes de verrouillage (10) avec des éléments d'aimant (20) afférents sont disposés sur un ensemble de poignée extérieure et afin de couvrir différentes directions de collision et/ou verrouiller différentes parties mobiles (30).
